# EUROPÄISCHE PATENTSCHRIFT

(11) **EP 1 141 466 B1**
(45) Veröffentlichungstag und Bekanntmachung des Hinweises auf die Patenterteilung: **17.09.2003**
(21) Anmeldenummer: 99963516.2
(22) Anmeldetag: 13.12.1999
(51) Int. Cl.: D06F 37/30

(54) **ANTRIEBSVORRICHTUNG FÜR EINE VON VORN BESCHICKBARE WÄSCHEBEHANDLUNGSMASCHINE**
DRIVE DEVICE FOR A FRONT-LOADING WASHING MACHINE
DISPOSITIF D'ENTRAINEMENT POUR MACHINE A LAVER LE LINGE CHARGEABLE PAR L'AVANT

(30) Priorität: 22.12.1998 DE 19859567
(43) Veröffentlichungstag der Anmeldung: 10.10.2001
(73) Patentinhaber: BSH Bosch und Siemens Hausgeräte GmbH, 81669 München (DE)
(72) Erfinder: HEYDER, Reinhard, D-13403 Berlin (DE); SKRIPPEK, Jörg, D-14641 Priort (DE)
(86) Internationale Anmeldenummer: EP9909872
(87) Internationale Veröffentlichungsnummer: WO00037731

(56) Entgegenhaltungen:
- DE-A- 19 547 745
- FR-A- 1 354 594
- US-A- 3 333 443
- US-A- 5 809 809

## Beschreibung

Die Erfindung betrifft eine Antriebsvorrichtung für eine von vorn beschickbare Wäschebehandlungsmaschine mit einer über eine Welle wenigstens annähernd horizontal in einem Tragteil gelagerten Wäschetrommel, die durch einen an ihrer Rückseite angeordneten Motor direkt angetrieben ist, dessen am Läufer angeordnete magnetisierbare Pole von außen den am Ständer zur Aufnahme von Erregerwicklungen vorgesehenen Blechpaketen über einen minimalen Spalt gegenüberstehen.

Eine derartige Antriebsvorrichtung ist aus der DE 195 47 745 A1 bekannt. Darin ist der Ständer an einem steifen Tragteil befestigt, der seinerseits mit der Rückwand eines Laugenbehälters verbunden ist. Das Tragteil weist eine zentrale Lagerhülse für die Welle der Wäschetrommel und für eine die Welle umfassende Narbe des Läufers auf. Die Nabe trägt einen zum Laugenbehälter weisenden, glockenartigen Flansch, an dessen Innenumfang magnetisierbare Pole verteilt sind. Die magnetisierbaren Pole stehen über einen minimalen Luftspalt am Ständer verteilten, zur Aufnahme von Erregerwicklungen des Ständers vorgesehen Blechpaketen von außen gegenüber.

Der Erfindung liegt die Aufgabe zugrunde, die eingangs bezeichnete Antriebseinrichtung so zu gestalten, daß sie einen einfachen, kompakten Aufbau hat.

Diese Aufgabe wird erfindungsgemäß dadurch gelöst, daß die Rückwand der Wäschetrommel eine sich in Richtung der Längsachse der Welle erstreckende glockenförmige Vertiefung aufweist, an deren der Welle zugewandten Innenumfang die magnetisierbaren Pole des Läufers verteilt sind und daß die Blechpakete des Ständers an dem in die Vertiefung hineinragenden Tragteil befestigt sind.

Durch die Erfindung wird eine material- und platzsparende Antriebsvorrichtung geschaffen. Dadurch, daß die Wäschetrommel eine Einbuchtung nach innen aufweist, wird der Antriebsmotor im Innern der Wäschetrommel aufgenommen, so daß zwischen der Rückseite der Wäschetrommel und der Rückwand der Wäschebehandlungsmaschine d. h. des Wäschetrockners oder der Waschmaschine, kein Platz für einen die Wäschetrommel direkt antreibenden Flachmotor oder für einen Antriebsriemen vorgesehen werden muß.

Zur Aufnahme der magnetisierbaren Pole des Läufers braucht im Unterschied zum Stand der Technik kein zusätzliches Bauteil vorgesehen zu werden, vielmehr ist die Rückwand der Wäschetrommel so ausgestaltet, daß sie die Pole unmittelbar aufnimmt. Dadurch entfällt die aufwendige Konstruktion eines beispielsweise glockenförmigen Flansches, wie er gemäß der DE 195 47 745 A1 vorgesehen wird.

Ein Teil des Tragteils ist gleichzeitig die Lagerhülse für die Welle der Wäschetrommel und dient als Statorträger zur Aufnahme der Statorpakete. Wärme, die beim Betrieb des Motors entsteht, wird über die metallische und daher gut wärmeleitfähige Rückwand der Wäschetrommel abgeführt und wird zur Erwärmung der Wäsche bzw. der Waschlauge genutzt.

Durch die schwerpunktsnahe Lagerung der Wäschetrommel wird der Einfluß von Unwuchten oder des Taumelschlages reduziert. Das Tragteil ist ein Metallgußteil, beispielsweise ein Aluminiumguß- oder ein Eisengraugußteil.

Der Motor ist beispielsweise ein Reluktanzmotor, wobei die magnetisierbaren Pole des Läufers als geschichtete Eisenbleche ausgebildet sind, oder er ist ein elektronisch kommutierter Gleichstrommotor, wobei die Pole als Permanentmagnete ausgebildet sind.

Nachfolgend wird die Erfindung in einem Ausführungsbeispiel anhand der einzigen Figur näher erläutert. Diese zeigt eine Schnittansicht einer Wäschetrommel und einer Antriebsvorrichtung.

Andere besondere Ausfuhrungen von der Erfindung sind in Ansprüchen 2-12 hinzuwiesen.

Eine Wäschetrommel 1 (Figur) ist über eine fest mit ihr verbundene im wesentlichen horizontal liegende Welle 2 in einem als Lagerhülse für die Welle 2 dienenden glockenförmigen Flansch 3 einer Rückwand 4, eines Laugenbehälters 5 drehbar gelagert. Der Flansch 3 und die Rückwand 4 bilden das Tragteil für die Wäschetrommel 1. Die Wäschetrommel 1 ist über eine Öffnung 6 frontseitig mit Wäsche befüllbar. Die Wäschetrommel 1 weist eine Rückwand 7 auf, die symmetrisch zur Längsachse der Welle 2 eine glockenförmige Vertiefung 8 hat. Die Vertiefung 8 hat eine den Boden 9 mit der Rückwand 7 verbindende Mantelwand 10, die im wesentlichen zylindrisch oder konisch ausgebildet ist. Der Boden 9 der Vertiefung 8 ist über einen mit ihm beispielsweise verschweißten Zapfen 11 mit der Welle 2 verbunden. Diese ist über Lager 12, 13, die beispielsweise Kugellager sind, in dem Flansch 3 gelagert, der die Lagerhülse für die Welle 2 bildet.

Der Flansch 3 bildet gleichzeitig den Ständer zur Aufnahme von Blechpaketen 14 des Motors. Die Blechpakete 14 tragen Ständerwicklungen 15. Am Innenumfang der Mantelwand 10 der Vertiefung 8 sind magnetisierbare Pole 16 des Läufers verteilt. Diese stehen den Blechpaketen 14 über einen minimalen Luftspalt 17 gegenüber. Die Welle 2 endet auf der von der Wäschetrommel 1 abgewandten Seite in einem über einen Federring 18 gegenüber dem Lager 13 gesicherten Wellenstummel 19.

In der dargestellten Ausführungsform trägt die Rückwand 4 den als Tragteil für die Welle 2 und somit für die Wäschetrommel 1 dienenden Flansch 3. Um das Eindringen von Waschlauge in den Bereich des Motors, d. h. der Blechpakete 14 und der Pole 16, zu verhindern, ist zwischen der Rückwand 7 und der Rückwand 4 eine ringförmige Dichtung 20 mit beispielsweise im wesentlichen V-förmigem Querschnitt angeordnet.

Im Falle eines Wäschetrockners oder einer hermetisch nach außen abgedichteten Wäschetrommel 1 einer Waschmaschine entfällt der äußere Laugenbehälter 5. In diesem Fall ist der Flansch 3 mit einem Tragteil verbunden, das seinerseits, beispielsweise über Schwingungsdämpfer, mit dem Gehäuse verbunden ist. Das Tragteil kann sich auch in Richtung der Rückwand 4 erstrecken.

Der Flansch 3 ist vorzugsweise ein Metallgußteil; er besteht beispielsweise aus gegossenem Aluminium oder ist ein Eisen-Graugußteil. Die Blechpakete 14 sind entweder als um den Flansch 3 herumführende Ringe ausgebildet oder als Kreissegmente. Ebenso können auch die Pole 16 als die Mantelwand 10 von innen bedeckende Ringe oder als Segmente ausgeführt sein. Anstelle einer radialen Anordnung der Blechpakete 14 und der Pole 16, wie dargestellt, können die Pole 16 auch axial zu den Blechpaketen 14 angeordnet sein. In diesem Fall sind die Pole 16 auf dem Boden 9 der Vertiefung 8 befestigt. Die Blechpakete 14 stehen ihnen, einschließlich der Erregerwicklungen gegenüber der dargestellten Ausführungsform um 90° gedreht, auf dem Flansch 3 gegenüber. In diesem Fall hat die Vertiefung 8 gegenüber der dargestellten Ausführungsform eine geringere Tiefe, jedoch einen größeren Durchmesser in radialer Richtung.

Neben ihrer Funktion zur Wärmeabführung aus dem Motor trägt die Vertiefung 8 auch zur Schallabsorbtion von Motorgeräuschen bei.

Das Lager 12 ist an seiner dem Boden 9 gegenüberliegenden Seite durch einen Dichtring 21 gekapselt.

Die Wäschetrommel 1 wird entweder durch einen kommutierten Gleichstrommotor oder einen geschalteten Reluktanzmotor angetrieben. Im Falle eines elektronisch kommutierten Gleichstrommotors sind die magnetisierbaren Pole Permanentmagnete. Im Falle eines geschalteten Reluktanzmotors werden sie von geschichteten Eisenblechen gebildet.

Es versteht sich, daß in der Rückwand 4 im Bereich zwischen der Dichtung 20 und dem Flansch 3 zur Verbesserung der Kühlwirkung des Motors Durchbrüche angebracht sein können, die für eine Verwirbelung der Kühlluft sorgen.

Durch die Erfindung wird eine kompakt aufgebaute Antriebsvorrichtung geschaffen, wobei eine im wesentlichen horizontal gelagerte Wäschetrommel 1 eine Rückwand 7 mit einer glockenförmigen Vertiefung 8 aufweist. Im Bereich der Vertiefung 8 ist die Wäschetrommel 1 mit der sie tragenden Welle 2 verbunden. Ein glockenförmiger Flansch 3 eines Tragteils oder einer Rückwand 4 eines Laugenbehälters 5, der die Welle 2 als Lagerbüchse umgibt, trägt Blechpakete 14 mit Ständerwicklungen 15 eines Ständers für einen Motor, dessen magnetisierbare Rotorpole 16 von dem Innenumfang der Mantelwand 10 der Vertiefung 8 aufgenommen sind.

## Patentansprüche

1. Antriebsvorrichtung für eine von vorn beschickbare Wäschebehandlungsmaschine mit einer über eine Welle (2) wenigstens annähernd horizontal und in einem Tragteil gelagerten Wäschetrommel (1), die durch einen an ihrer Rückseite angeordneten Motor (14, 16) direkt angetrieben ist, dessen am Läufer angeordnete magnetisierbare Pole (16) von außen den am Ständer zur Aufnahme von Erregerwicklungen (15) an vorgesehenen Blechpaketen (14) über einen minimalen Luftspalt (17) gegenüberstehen, **dadurch gekennzeichnet, daß** die Rückwand (7) der Wäschetrommel (1) eine sich in Richtung der Längsachse der Welle (2) erstreckende glockenförmige Vertiefung (8) aufweist, an deren Innenumfang (10) die magnetisierbaren Pole (16) des Läufers verteilt sind und daß die Blechpakete (14) des Ständers an dem in die Vertiefung hineinragenden Teil (3) des Tragteils befestigt sind.

2. Antriebsvorrichtung nach Anspruch 1, **dadurch gekennzeichnet, daß** das Tragteil Teil eines Laugenbehälters (5) ist.

3. Antriebsvorrichtung nach Anspruch 2, **dadurch gekennzeichnet, daß** die Rückwand (4) des Laugenbehälters (5) einen glockenförmigen Flansch (3) aufweist, an dem die Blechpakete (14) des Ständers befestigt sind.

4. Antriebsvorrichtung nach Anspruch 3, **dadurch gekennzeichnet, daß** der glockenförmige Flansch (3) die Lagerhülse der Welle (2) bildet.

5. Antriebsvorrichtung nach Anspruch 3 bis 4, **dadurch gekennzeichnet, daß** der glockenförmige Flansch (3) ein Metallgußteil, insbesondere ein Aluminium- oder ein Eisen-Graugußteil, ist.

6. Antriebsvorrichtung nach Anspruch 2, **dadurch gekennzeichnet, daß** der Motor (14 bis 16) durch eine zwischen der Rückwand (7) der Wäschetrommel (1) und der Rückwand des Laugenbehälters (5) angeordnete Dichtung (20) gegen die Waschlauge abgedichtet ist.

7. Antriebsvorrichtung nach einem der Ansprüche 1 bis 6, **dadurch gekennzeichnet, daß** der Motor (14 bis 16) ein geschalteter Reluktanzmotor ist.

8. Antriebsvorrichtung nach Anspruch 7, **dadurch gekennzeichnet, daß** die magnetisierbaren Pole (16) durch geschichtete Eisenbleche gebildet sind.

9. Antriebsvorrichtung nach einem der Ansprüche 1 bis 6, **dadurch gekennzeichnet, daß** der Motor (14 bis 16) ein elektronisch kommutierter Gleichstrommotor ist.

10. Antriebsvorrichtung nach Anspruch 9, **dadurch gekennzeichnet, daß** die magnetisierbaren Pole (16) durch Permanentmagnete gebildet sind.

11. Antriebsvorrichtung nach einem der Ansprüche 1 bis 10, **dadurch gekennzeichnet, daß** die Blechpakete (14) oder die magnetisierbaren Pole segmentförmig oder ringförmig ausgebildet sind.

12. Antriebsvorrichtung nach einem der Ansprüche 1 bis 11, **dadurch gekennzeichnet, daß** die Blechpakete (14) und die magnetisierbaren Pole (16), bezogen auf die Welle (2), einander in radialer Richtung oder in axialer Richtung gegenüberstehen.

## Claims

1. Drive device for a front-loading laundry treatment machine with a laundry drum (1), which is mounted at least approximately horizontally in a support part by way of a shaft (2) and is directly driven by a motor (14, 16) arranged at its rear side and the magnetisable poles (16) of which are arranged at the rotor and disposed externally opposite the lamination stacks (14), which are provided at the stator for reception of excitation windings (15), by way of a minimum air gap (17), **characterised in that** the rear wall (7) of the laundry drum (1) has a bell-shaped recess (8) which extends in the direction of the longitudinal axis of the shaft (2) and at the inner circumference (10) of which the magnetisable poles (16) of the rotor are distributed, and that the lamination stacks (14) of the stator are fastened in the part (3) of the support part projecting into the recess.

2. Drive device according to claim 1, **characterised in that** the support part is part of a solution container (5).

3. Drive device according to claim 2, **characterised in that** the rear wall (4) of the solution container (5) has a bell-shaped flange (3) at which the lamination stacks (14) of the stator are fastened.

4. Drive device according to claim 3, **characterised in that** the bell-shaped flange (3) forms the bearing sleeve of the shaft (2).

5. Drive device according to claim 3 or 4, **characterised in that** the bell-shaped flange (3) is a cast metal part, particularly an aluminium casting or a grey cast iron casting.

6. Drive device according to claim 2, **characterised in that** the motor (14 to 16) is sealed relative to the washing solution by a seal (20) arranged between the rear wall (7) of the laundry drum (1) and the rear wall of the solution container (5).

7. Drive device according to one of claims 1 to 6, **characterised in that** the motor (14 to 16) is a switched reluctance motor.

8. Drive device according to claim 7, **characterised in that** the magnetisable poles (16) are formed by laminated iron plates.

9. Drive device according to one of claims 1 to 6, **characterised in that** the motor (14 to 16) is an electronically commutated direct-current motor.

10. Drive device according to claim 9, **characterised in that** the magnetisable poles (16) are formed by permanent magnets.

11. Drive device according to one of claims 1 to 10, **characterised in that** the lamination stacks (14) or magnetisable poles are formed to be segmental or annular.

12. Drive device according to one of claims 1 to 11, **characterised in that** the lamination stacks (14) and the magnetisable poles (6) are disposed opposite one another, with respect to the shaft (2), in radial direction or in axial direction.

## Revendications

1. Dispositif d'entraînement pour une machine à traiter le linge à chargement frontal comprenant un tambour à linge (1) monté de manière au moins à peu près horizontale par le biais d'un arbre (2) dans un élément porteur, lequel tambour (1) est entraîné directement par un moteur (14, 16) situé sur son côté arrière et dont les pôles magnétisables (16) situés sur le rotor font face, de l'extérieur, en ménageant un entrefer minimum (17), aux paquets de tôle (14) prévus sur le stator pour recevoir des enroulements inducteurs (15), **caractérisé en ce que** la paroi arrière (7) du tambour à linge (1) comprend une cavité (8) en forme de cloche s'étendant dans la direction de l'axe longitudinal de l'arbre (2) et sur la circonférence interne (10) de laquelle les pôles magnétisables (16) du rotor sont répartis, et **en ce que** les paquets de tôle (14) du stator sont fixés sur la partie (3) de l'élément porteur saillante à l'intérieur de la cavité.

2. Dispositif d'entraînement selon la revendication 1, **caractérisé en ce que** l'élément porteur fait partie d'une cuve (5).

3. Dispositif d'entraînement selon la revendication 2, **caractérisé en ce que** la paroi arrière (4) de la cuve (5) est pourvue d'une bride (3) en forme de cloche sur laquelle sont fixés les paquets de tôle (14) du stator.

4. Dispositif d'entraînement selon la revendication 3, **caractérisé en ce que** la bride (3) en forme de cloche forme le support cylindrique de l'arbre (2).

5. Dispositif d'entraînement selon la revendication 3 ou 4, **caractérisé en ce que** la bride (3) en forme de cloche est une pièce moulée en métal, notamment une pièce moulée en aluminium ou en fonte grise.

6. Dispositif d'entraînement selon la revendication 2, **caractérisé en ce que** le moteur (14 à 16) est étanchéifié par rapport à la lessive grâce à une garniture d'étanchéité (20) située entre la paroi arrière (7) du tambour à linge (1) et la paroi arrière de la cuve (5).

7. Dispositif d'entraînement selon l'une des revendications 1 à 6, **caractérisé en ce que** le moteur (14 à 16) est un moteur à réluctance couplé.

8. Dispositif d'entraînement selon la revendication 7, **caractérisé en ce que** les pôles magnétisables (16) sont formés par des tôles d'acier empilées.

9. Dispositif d'entraînement selon l'une des revendications 1 à 6, **caractérisé en ce que** le moteur (14 à 16) est un moteur à courant continu à commutation électronique.

10. Dispositif d'entraînement selon la revendication 9, **caractérisé en ce que** les pôles magnétisables (16) sont formés par des aimants permanents.

11. Dispositif d'entraînement selon l'une des revendications 1 à 10, **caractérisé en ce que** les paquets de tôle (14) ou les pôles magnétisables sont exécutés sous forme de segments ou sous forme annulaire.

12. Dispositif d'entraînement selon l'une des revendications 1 à 11, **caractérisé en ce que** les paquets de tôle (14) et les pôles magnétisables (16) se font face, par rapport à l'arbre (2), dans le sens radial ou dans le sens axial.
